# EUROPÄISCHE PATENTSCHRIFT

(11) **EP 3 212 359 B1**
(45) Veröffentlichungstag und Bekanntmachung des Hinweises auf die Patenterteilung: **10.01.2024**
(21) Anmeldenummer: 15747467.7
(22) Anmeldetag: 04.08.2015
(51) Int. Cl.: B24B 23/00, B25F 5/02

(54) **SCHLEIFGERÄT MIT MINDESTENS EINEM ERSTEN GEHÄUSETEIL**
GRINDING MACHINE HAVING AT LEAST ONE FIRST HOUSING PART
DISPOSITIF DE RECTIFICATION COMPORTANT UN OU PLUSIEURS PREMIERS ÉLÉMENT DE BOÎTIER

(30) Priorität: 27.10.2014 DE 102014221760
(43) Veröffentlichungstag der Anmeldung: 06.09.2017
(73) Patentinhaber: Robert Bosch GmbH, 70442 Stuttgart (DE)
(72) Erfinder: SCHADOW, Joachim, 70563 Stuttgart (DE); ESENWEIN, Florian, 70771 Leinfelden-Echterdingen (DE); BARTH, Daniel, 70771 Leinfelden-Echterdingen (DE)
(86) Internationale Anmeldenummer: PCT/EP2015/067950
(87) Internationale Veröffentlichungsnummer: WO 2016/066294

(56) Entgegenhaltungen:
- WO-A2-99/02310
- DE-A1- 4 318 980
- DE-A1-102006 045 157
- DE-A1-102012 216 600
- GB-A- 2 429 181
- US-A1- 2003 042 803
- US-A1- 2005 044 728

## Beschreibung

Die Erfindung betrifft ein Schleifgerät mit mindestens einem ersten Gehäuseteil.

### Stand der Technik

Das Dokument US-A-2005/0044728, das die Basis für den Oberbegriff des Anspruchs 1 bildet, zeigt ein Schleifgerät mit einem Bearbeitungswerkzeughalter, der ein Bearbeitungswerkzeug aufnimmt. Eine Beleuchtungsvorrichtung ist vorgesehen, die ein werkzeugnahes Arbeitsfeld ausleuchten kann. Die Beleuchtungsvorrichtung umfasst eine Lichtquelle und eine Linse.

### Offenbarung der Erfindung

Das erfindungsgemäße Schleifgerät mit den Merkmalen des unabhängigen Anspruchs ist mit mindestens einem ersten Gehäuseteil ausgestattet, wobei das erste Gehäuseteil mindestens ein Motorgehäuseteil und mindestens einen Handgriffbereich umfasst. Vorteilhafterweise ist der Handgriffbereich als ein Handgriff ausgebildet beziehungsweise dient einem Bediener des Schleifgerätes als Handgriff. Unter dem Begriff "Handgriff" soll ein Bauteil verstanden werden, um das mindestens eine Hand des Bedieners gelegt werden kann, um das Schleifgerät zu führen.

Mindestens ein Bearbeitungswerkzeughalter ist dazu vorgesehen, ein Bearbeitungswerkzeug aufzunehmen. In einer bevorzugten erfindungsgemäßen Ausführungsform ist der Bearbeitungswerkzeughalter ein Schleifteller. In einer weiteren erfindungsgemäßen Ausführungsform ist der Bearbeitungswerkzeughalter eine Werkzeugspindel. In einer bevorzugten erfindungsgemäßen Ausführungsform ist das Bearbeitungswerkzeug ein Schleifmittel zur Oberflächenbearbeitung eines Werkstücks wie beispielsweise Schleifpapier oder dergleichen. In einer weiteren erfindungsgemäßen Ausführungsform ist das Bearbeitungswerkzeug eine Schleif-, Schrupp- oder Trennscheibe.

Das Motorgehäuseteil ist mit dem Bearbeitungswerkzeughalter verbunden. Auf einer dem Bearbeitungswerkzeughalter zugewandten Seite ist mindestens eine Beleuchtungsvorrichtung am Motorgehäuseteil angeordnet. Die Beleuchtungsvorrichtung ist dazu vorgesehen, mindestens eine werkzeugnahe Umgebung wie ein Arbeitsfeld oder dergleichen auszuleuchten.

Die Beleuchtungsvorrichtung umfasst mindestens eine Lichtquelle und mindestens einen Lichtleiter. Somit kann Licht von einer Lichtquelle mittels Lichtleiter transportiert werden und eine werkzeugnahe Umgebung ausgeleuchtet werden. Es ist aber auch denkbar, dass optische Informationen auf die werkzeugnahe Umgebung oder das Werkstück projiziert werden.

In einer erfindungsgemäßen vorteilhaften Ausführungsform ist der Lichtleiter als Lichtspange ausgeführt. In einer weiteren vorteilhaften Ausführungsform ist der Lichtleiter als geschlossener Lichtleiter ausgebildet.

Somit kann vorteilhaft Licht in einem Winkel a von mindestens 60°, besonders von 120°, insbesondere von 180° und bevorzugt von 270° die werkzeugnahe Umgebung ausleuchten. In einer weiteren vorteilhaften Ausführungsform kann das Licht auch in einem Winkel von 360° die werkzeugnahe Umgebung ausleuchten.

Vorteilhafterweise weist die Lichtquelle mindestens eine LED auf. In einer vorteilhaften Ausführungsform weist die Lichtquelle eine Vielzahl von LEDs auf. Die LEDs können in verschiedenen Bauformen und Größen vorgesehen sein. Die LEDs können verschiedengestaltig am Motorgehäuseteil angeordnet sein.

Vorteilhafterweise kann die Beleuchtungsvorrichtung dazu vorgesehen sein, dem Bediener des Schleifgerätes eine die Parameter des Schleifgerätes betreffende Anzeige bereitzustellen.

Die Anzeige der Parameter des Schleifgerätes kann beispielsweise durch folgende Anzeigemöglichkeiten realisiert werden:
- Eine Änderung der Lichtfarbe
- Eine Änderung der Lichtintensität
- Lichtpulse unterschiedlicher Länge
- Lichtpulse unterschiedlicher Helligkeit
- Lauflicht mit Änderung der Laufrichtung des Lichts
- Lichtpulse, variierend in Pulsfrequenz und/oder Helligkeit

Eine geometrische Erstreckung der Beleuchtungsvorrichtung wird durch eine Breite b_{Beleuchtung} definiert. Vorteilhafterweise beträgt liegt die Breite b_{Beleuchtung} zwischen 1,5 und 12,0 mm, besonders zwischen 2,0 und 8,0 mm, bevorzugt aber zwischen 3,0 und 6,0 mm. Somit kann vorteilhafterweise genügend Licht ausgesendet werden.

Eine wichtige Kenngröße stellt in der erfindungsgemäßen Ausführungsform eine geometrische Erstreckung der Beleuchtungsvorrichtung in eine Höhe h_{Licht} dar. Die Höhe h_{Licht} definiert, wie viel Fläche der werkzeugnahen Umgebung ausgeleuchtet wird. Vorteilhafterweise liegt die Höhe h zwischen 10 und 100mm, besonders zwischen 20 und 35mm. Bevorzugt beträgt die Höhe h_{Licht} aber 25mm.

In einer vorteilhaften Ausführungsform ist das Schleifgerät als batteriebetriebenes Schleifgerät ausgebildet.

In einer weiteren vorteilhaften Ausführungsform ist das Schleifgerät als netzbetriebenes Schleifgerät ausgebildet.

In einer besonders vorteilhaften Ausführungsform ist das Schleifgerät als Exzenterschleifer ausgeführt.

In einer weiteren besonders vorteilhaften Ausführungsform ist das Schleifgerät als Winkelschleifer ausgeführt.

In einer weiteren besonders vorteilhaften Ausführungsform ist das Schleifgerät als Geradschleifer ausgeführt.

In einer weiteren besonders vorteilhaften Ausführungsform ist das Schleifgerät als oszillierendes Multitool ausgeführt.

Weitere Vorteile und zweckmäßige Ausführungen sind der Figurenbeschreibung und den Zeichnungen zu entnehmen.

### Zeichnungen

In den Zeichnungen sind Ausführungsbeispiele eines erfindungsgemäßen Schleifgerätes gezeigt.

Es zeigen:
- Figur 1: eine erste Ausführungsform eines erfindungsgemäßen Schleifgerätes in schematischer Darstellung,
- Figur 2: eine zweite Ausführungsform des erfindungsgemäßen Schleifgerätes in schematischer Darstellung,
- Figur 3: eine dritte Ausführungsform des erfindungsgemäßen Schleifgerätes in schematischer Darstellung,
- Figur 4: eine vierte Ausführungsform des erfindungsgemäßen Schleifgerätes in schematischer Darstellung,
- Figur 5: eine fünfte Ausführungsform des erfindungsgemäßen Schleifgerätes in schematischer Darstellung,
- Figur 6: eine sechste Ausführungsform des erfindungsgemäßen Schleifgerätes in schematischer Darstellung,
- Figur 7: eine siebente Ausführungsform des erfindungsgemäßen Schleifgerätes in schematischer Darstellung,
- Figur 8: eine achte Ausführungsform des erfindungsgemäßen Schleifgerätes in schematischer Darstellung,
- Figur 9: eine neunte Ausführungsform des erfindungsgemäßen Schleifgerätes in schematischer Darstellung,
- Figur 10: ein Beleuchtungsvorrichtungsmodul in schematischer Darstellung.

### Beschreibung

Für die in den unterschiedlichen Ausführungsbeispielen vorkommenden gleichen Bauteile werden dieselben Bezugszahlen verwendet.

Figur 1 zeigt ein als Exzenterschleifer ausgebildetes Schleifgerät 10. Ein erstes Gehäuseteil 12 umfasst ein Motorgehäuseteil 18 und einen Handgriffbereich 16. Der Handgriffbereich 16 ist als ein Handgriff 18 ausgebildet beziehungsweise dient einem Bediener des Schleifgerätes 10 als Handgriff. Unter dem Begriff "Handgriff" soll ein Bauteil verstanden werden, um das mindestens eine Hand des Bedieners gelegt werden kann, um das Schleifgerät 10 zu führen. Im Motorgehäuseteil 14 ist ein nicht näher dargestellter elektromotorischer Antrieb angeordnet. Der elektromotorische Antrieb ist bevorzugt als elektronisch kommutierter Elektromotor realisiert. Der elektronisch kommutierte Elektromotor treibt über eine Abtriebswelle, die über ein exzentrisch angeordnetes Lager mit einer Tragwelle verbunden ist, einen Bearbeitungswerkzeughalter 20 an. Der Bearbeitungswerkzeughalter 20 des Schleifgerätes 10 ist im Ausführungsbeispiel ein Schleifteller, an dessen Unterseite ein Bearbeitungswerkzeug 21, beispielsweise ein Schleifmittel zur Oberflächenbearbeitung eines Werkstücks befestigbar ist. Eine Beleuchtungsvorrichtung 22 ist am Motorgehäuseteil 14 angeordnet. Das Motorgehäuseteil 14 hat hierbei einen maximalen durchmesser. Die Beleuchtungsvorrichtung 22 ist entlang eines Gehäuseumfangs am maximalen Durchmesser angeordnet. Die Beleuchtungsvorrichtung 22 ist dazu vorgesehen, eine werkzeugnahe Umgebung 24 auszuleuchten. Unter ausleuchten soll hierbei "erhellen" oder "erhellen gekoppelt mit einer Informationsübertragung" verstanden werden. Eine werkzeugnahe Umgebung 24 ist beispielsweise ein Arbeitsfeld. Das heißt, dass die Beleuchtungsvorrichtung 22 sowohl ein Arbeitsfeld 24 ausleuchten kann, als auch optische Informationen auf die Umgebung projizieren kann. Die Beleuchtungsvorrichtung 22 ist hierbei auf einer dem Bearbeitungswerkzeughalter 20 zugewandten Seite 26 angeordnet. Die Beleuchtungsvorrichtung 22 kann mit dem Motorgehäuseteil 14 durch Kleben, Rasten, Klemmen, Clipsen oder dergleichen verbunden sein.

Wie in Figur 1 ersichtlich, ist umfasst die Beleuchtungsvorrichtung einen Lichtleiter 28. Der Lichtleiter 28 ist ein transparentes Element, welches Daten beziehungsweise optische Informationen in Form von Licht transportiert. Der Lichtleiter 28 ist in Figur 1 als Lichtspange ausgeführt.

Figur 2 zeigt ein Schleifgerät 10, an dessen Motorgehäuseteil 14 eine als geschlossener Lichtleiter 28 ausgeführte Beleuchtungsvorrichtung 22 angeordnet ist.

Als Lichtquelle dient eine Vielzahl von LEDs. Die LEDs können mittels Durchsteckmontage auf eine Leiterbahn montiert sein. Die LEDs können aber auch als SMD LEDs ausgeführt sein. Das von der Lichtquelle ausgesendete Licht kann unterschiedliche Farben aufweisen. Das von der Lichtquelle ausgesendete Licht kann in der Helligkeit variieren. Das von der Lichtquelle ausgesendete Licht kann ein Blinklicht sein, das periodisch die Helligkeit ändert.

Das Material des Lichtleiters 28 ist derart gewählt, dass eine möglichst gleichmäßige Lichtverteilung 30 über die Länge des Lichtleiters 28 erreicht wird. Die Verteilung des Lichtes 30 ist beispielhaft in den Figuren 1 und 2 dargestellt.

Das Licht wird, wie in Figur 1 ersichtlich, in einem Winkel a von mindestens 60°, besonders von 120°, insbesondere von 180° und bevorzugt von 270° in die werkzeugnahe Umgebung 24 ausgesendet. Der Winkel a hat herbei seinen Scheitelpunkt P in der Mitte der Bildebene eines Betrachters, wenn er vom Bearbeitungswerkzeug 21 ausgehend auf den Bearbeitungswerkzeughalter 20 schaut.

Figur 2 zeigt eine Anordnung, bei der das Licht in einem Winkel a ausgesendet wird, der 360° beträgt.

Eine geometrische Erstreckung der Beleuchtungsvorrichtung 22 ist durch eine Breite b_{Beleuchtung} definiert. Optimalerweise liegt die Breite b_{Beleuchtung} zwischen 1,5 und 12,0 mm liegt, besonders zwischen 2,0 und 8,0 mm liegt, bevorzugt aber zwischen 3,0 und 6,0 mm.

Ein wichtiges Kriterium, insbesondere bei der Verwendung von Licht, welches von einer LED ausgesendet wird, ist die Beurteilung von Helligkeit und der beleuchteter Fläche, wie in Figur 2a ersichtlich. Ein Lichtstrom 32 gibt die Gesamtabstrahlung an und wird in Lumen gemessen. Lumen ist die Einheit des Lichtstroms und gibt die abgestrahlte Leistung pro Sekunde im Wellenbereich des sichtbaren Lichts an. Dieses Licht wird im Winkel a ausgesendet. Unter Angabe einer Entfernung h_{Licht} kann die Beleuchtungsstärke 34 am Boden oder in der werkzeugnahen Umgebung 24 errechnet werden. Die Beleuchtungsstärke 34 wird in Lux angegeben. Über Simulation oder Berechnung kann ein Durchmesser d_{Licht} eines entstehenden Lichtkegels 36 und somit eine beleuchtete Fläche A_{Licht} ermittelt werden. In dem Fall, dass mehreren LEDs verwendet werden, kommt es zu Überschneidungen der beleuchteten Flächen.

Eine wichtige Kenngröße stellt somit die geometrische Erstreckung der Beleuchtungsvorrichtung 22 in die Höhe h_{Licht} dar. Die Höhe h_{Licht} definiert, wie viel Fläche der werkzeugnahen Umgebung 24 ausgeleuchtet wird. Die Höhe h h_{Licht} erstreckt sich von der Mitte der Breite b_{Beleuchtung} der Beleuchtungsvorrichtung 22 zur Unterseite des Bearbeitungswerkzeugs 21 in einer y-Richung des Schleifgerätes 10. Optimalerweise liegt die Höhe h zwischen 10 und 100mm, besonders zwischen 20 und 35mm. Bevorzugt beträgt die Höhe h aber 25 mm.

Die Oberfläche des Lichtleiters 28 ist derart gestaltet, dass sich ein weitgehend gleichmäßig diffuser Lichtaustritt ergibt. Die Oberfläche des Lichtleiters 28 kann aber auch bereichsweise eine Struktur aufweisen, die einen gezielten Lichtaustritt gewährleitet, wie beispielsweise eine Rippenstruktur. Andere Bereiche der Oberfläche des Lichtleiters 28 sind beschichtet, sodass das Licht in diesen Bereichen im Austritt gehemmt wird. Somit kann ein gezielter Lichtaustritt erreicht werden.

Wie in den Figuren 1 und 2 ersichtlich, ist das Schleifgerät 10 als batteriebetriebenes Schleifgerät ausgebildet. Eine wiederaufladbaren Batterie 40 dient als Energiequelle für das batteriebetriebene Schleifgerät 10. Die wiederaufladbare Batterie 40 ist am Handgriffbereich 16 angebracht, wobei die wiederaufladbare Batterie 40 zum großen Teil in den Handgriffbereich 16 integriert ist. Die Einschubrichtung der wiederaufladbaren Batterie 40 verläuft dabei im Wesentlichen koaxial zu einer Haupterstreckungsrichtung x des batteriebetriebenen Schleifgerätes 10.

Die nominelle Batteriespannung liegt in einem Bereich zwischen 3,6 und 36 V, insbesondere zwischen 7,2 und 18 V. Bevorzugt beträgt die Batteriespannung aber 10,8 V. Die Werte der Batteriespannung berücksichtigen nicht mögliche Batteriespannungsschwankungen. Die Ladespannung kann beispielsweise höher als 10,8 V sein, während im Betrieb des batteriebetriebenen Schleifers 10 die Spannung auf weniger als 10,8V sinkt.

Die wiederaufladbare Batterie 40 besteht insbesondere aus Lithium Ionen Batteriezellen. Die wiederaufladbare Batterie 40 umfasst dabei eine oder mehrere Reihen von Batteriezellen, die wiederum parallel und/oder in Reihe zueinander geschaltet sind. Jede einzelne Zelle weist eine Länge von ungefähr 65 mm und einen Durchmesser von ungefähr 18 mm auf. Es ist aber auch denkbar, dass eine Zelle eine Länge von 65 bis 70 mm und einen Durchmesser von 14 bis ungefähr 20 mm aufweist. Diese Angaben berücksichtigen keine möglichen Fertigungstoleranzen.

Lithium Ionen Akkus zeichnen sich durch eine hohe Energiedichte und eine thermische Stabilität auch bei hohen Belastungen aus, was eine hohe Leistung bedeutet. Ein weiterer großer Vorteil ist die geringe Selbstentladung, die bewirkt, dass auch die Akkus auch bei längeren Standzeiten einsatzbereit sind. Aus diesen Vorteilen ergeben sich die Vorteile der erfindungsgemäßen Anwendung, insbesondere dass das batteriebetriebene Schleifgerät 10 in seinen Abmessungen einerseits klein und kompakt werden kann und andererseits hohe Leistungen bringt.

Es ist aber auch denkbar, dass die wiederaufladbare Batterie 40 aus Lithium-Luft-Zellen, aus Lithium-Schwefel-Zellen, Lithium-Polymer-Zellen oder dergleichen besteht. Des Weiteren kann die wiederaufladbare Batterie 40 in einer anderen als der gezeigten geometrischen Ausführung realisiert sein, wie zum Beispiel einer eckigen Ausführung.

Die wiederaufladbare Batterie 40 ist im Ausführungsbeispiel in den Figuren 1 und 2 als auswechselbare wiederaufladbare Batterie 40 ausgeführt. Es ist aber auch denkbar, dass die wiederaufladbare Batterie 40 als integrierte Einheit ausgeführt ist.

Wie in Figur 3 ersichtlich, ist das Schleifgerät 10 als netzbetriebenes Schleifgerät ausgebildet. Am Handgriffbereich 16 des Schleifgerätes 10 ist ein nicht vollständig dargestelltes Netzkabel 42 angebracht. Im Ausführungsbeispiel in Figur 3 dient das Netzkabel 42 als Energiequelle für das Schleifgerät 10.

Ein Schaltelement 44 ist, wie in den Figuren 1 bis 3 ersichtlich, am Motorgehäuseteil 14 des Schleifgerätes 10 angebracht. Das Schaltelement 44 kann als Kippschalter, als Schiebeschalter, als Taster oder dergleichen ausgeführt sein. Es ist aber auch denkbar, dass der Schalter als Totmannschalter oder als Paddleschalter im Handgriffbereich 16 ausgeführt ist. Eine Arretierung kann das Schaltelement 44 in einer eingeschalteten Position fixieren. Bei Betätigung des Schaltelements 44 wird das Schleifgerät 10 eingeschaltet.
In den Figuren 1 bis 3 ist das Schleifgerät 10 als Exzenterschleifer ausgeführt.
Figur 4 zeigt das Schleifgerät 10 als batteriebetriebenen Winkelschleifer ausgebildet.
Figur 5 zeigt das Schleifgerät 10 als netzbetriebenen Winkelschleifer ausgebildet.
Figur 6 zeigt das Schleifgerät 10 als batteriebetriebenen Geradschleifer ausgebildet.
Figur 7 zeigt das Schleifgerät 10 als netzbetriebenen Geradschleifer ausgebildet.
Figur 8 zeigt das Schleifgerät 10 als batteriebetriebenes Multitool ausgebildet.
Figur 9 zeigt das Schleifgerät 10 als netzbetriebenes Multitool ausgebildet.
Figur 10 zeigt ein Beleuchtungsvorrichtungsmodul 100 zur Verwendung in einem Schleifgerät 10.

## Patentansprüche

1. Schleifgerät (10) mit mindestens einem ersten Gehäuseteil (12), wobei das erste Gehäuseteil (12) ein Motorgehäuseteil (14) und einen Handgriffbereich (16) umfasst, mit mindestens einem Bearbeitungswerkzeughalter (20), der dazu vorgesehen ist, ein Bearbeitungswerkzeug (21) aufzunehmen, wobei das Motorgehäuseteil (14) mit dem Bearbeitungswerkzeughalter (20) verbunden ist, mit mindestens einer Beleuchtungsvorrichtung (22), die dazu vorgesehen ist, mindestens eine werkzeugnahe Umgebung (24), insbesondere ein Arbeitsfeld auszuleuchten, wobei die Beleuchtungsvorrichtung (22) am Motorgehäuseteil (14) auf einer dem Bearbeitungswerkzeughalter (20) zugewandten Seite (26) angeordnet ist, **dadurch gekennzeichnet, dass** die Beleuchtungsvorrichtung (22) mindestens eine Lichtquelle und mindestens einen Lichtleiter (28) umfasst, wobei die Oberfläche des Lichtleiters (28) derart gestaltet ist, dass sich ein weitgehend gleichmäßig diffuser Lichtaustritt ergibt, wobei die Oberfläche des Lichtleiters (28) bereichsweise beschichtet ist, sodass das Licht im Austritt gehemmt wird.

2. Schleifgerät (10) nach Anspruch 1, **dadurch gekennzeichnet, dass** der Lichtleiter (28) spangenförmig oder geschlossen ausgebildet ist.

3. Schleifgerät (10) nach Anspruch 1 oder 2, **dadurch gekennzeichnet, dass** die Lichtquelle mindestens eine LED aufweist.

4. Schleifgerät (10) nach einem der vorhergehenden Ansprüche, **dadurch gekennzeichnet, dass** die Beleuchtungsvorrichtung (22) Licht aussendet, wobei das Licht in einem Winkel a von mindestens 60°, besonders von 120°, insbesondere von 180° und bevorzugt von 270° die werkzeugnahe Umgebung (24) ausleuchtet.

5. Schleifgerät (10) nach einem der vorhergehenden Ansprüche, **dadurch gekennzeichnet, dass** eine geometrische Erstreckung der Beleuchtungsvorrichtung (22) durch eine Breite b_{Beleuchtung} definiert ist, wobei die Breite b_{Beleuchtung} zwischen 1,5 und 12,0 mm liegt, besonders zwischen 2,0 und 8,0 mm liegt, bevorzugt aber zwischen 3,0 und 6,0 mm liegt.

6. Schleifgerät (10) nach einem der vorhergehenden Ansprüche, **dadurch gekennzeichnet, dass** eine Höhe h_{Licht} als ein Abstand von der Mitte der Breite b_{Beleuchtung} der Beleuchtungsvorrichtung (22) zur Unterseite des Bearbeitungswerkzeugs (21) definiert ist und zwischen 10 und 100mm, besonders zwischen 20 und 35mm liegt, bevorzugt aber 25 mm beträgt.

7. Schleifgerät (10) nach einem der vorhergehenden Ansprüche, **dadurch gekennzeichnet, dass** das Schleifgerät (10) als batteriebetriebenes Schleifgerät ausgebildet ist.

8. Schleifgerät (10) nach einem der Ansprüche 1 bis 6, **dadurch gekennzeichnet, dass** das Schleifgerät (10) als netzbetriebenes Schleifgerät ausgebildet ist.

9. Schleifgerät (10) nach einem der Ansprüche 7 oder 8, **dadurch gekennzeichnet, dass** das Schleifgerät (10) als Exzenterschleifer ausgeführt ist.

10. Schleifgerät (10) nach einem der Ansprüche 7 oder 8, **dadurch gekennzeichnet, dass** das Schleifgerät (10) als Winkelschleifer oder Trennschleifer ausgeführt ist.

11. Schleifgerät (10) nach einem der Ansprüche 7 oder 8, **dadurch gekennzeichnet, dass** das Schleifgerät (10) als Geradschleifer ausgeführt ist.

12. Schleifgerät (10) nach einem der Ansprüche 7 oder 8, **dadurch gekennzeichnet, dass** das Schleifgerät (10) als oszillierender Multicutter ausgeführt ist.

## Claims

1. Grinder (10) having at least one first housing part (12), wherein the first housing part (12) comprises a motor-housing part (14) and a handle region (16), having at least one machining-tool holder (20) which is configured to accommodate a machining tool (21), wherein the motor-housing part (14) is connected to the machining-tool holder (20), having at least one illumination device (22) which is configured to illuminate at least one surrounding area (24) close to the tool, in particular an operating area, wherein the illumination device (22) is arranged on the motor-housing part (14), on a side (26) which faces towards the machining-tool holder (20), **characterized in that** the illumination device (22) comprises at least one light source and at least one light guide (28), wherein the surface of the light guide (28) is formed in such a way that a largely uniformly diffuse emergence of light is the result, wherein the surface of the light guide (28) is regionally coated, so that the emergence of the light is inhibited.

2. Grinder (10) according to Claim 1, **characterized in that** the light guide (28) is of bar-like or closed form.

3. Grinder (10) according to Claim 1 or 2, **characterized in that** the light source has at least one LED.

4. Grinder (10) according to one of the preceding claims, **characterized in that** the illumination device (22) emits light, wherein the light illuminates the surrounding area (24) close to the tool over an angle a of at least 60°, particularly of 120°, in particular of 180°, and preferably of 270°.

5. Grinder (10) according to one of the preceding claims, **characterized in that** a geometrical extent of the illumination device (22) is defined by a width bᵢₗₗᵤₘᵢₙₐₜᵢₒₙ, wherein the width bᵢₗₗᵤₘᵢₙₐₜᵢₒₙ is between 1.5 and 12.0 mm, particularly between 2.0 and 8.0 mm, but preferably between 3.0 and 6.0 mm.

6. Grinder (10) according to one of the preceding claims, **characterized in that** a height h_{light} is defined as a distance from the centre of the width bᵢₗₗᵤₘᵢₙₐₜᵢₒₙ of the illumination device (22) to the bottom side of the machining tool (21) and is between 10 and 100 mm, particularly between 20 and 35 mm, but is preferably 25 mm.

7. Grinder (10) according to one of the preceding claims, **characterized in that** the grinder (10) is in the form of a battery-operated grinder.

8. Grinder (10) according to one of Claims 1 to 6, **characterized in that** the grinder (10) is in the form of a mains-operated grinder.

9. Grinder (10) according to either of Claims 7 and 8, **characterized in that** the grinder (10) is in the form of an eccentric grinder.

10. Grinder (10) according to either of Claims 7 and 8, **characterized in that** the grinder (10) is in the form of an angle grinder or cut-off grinder.

11. Grinder (10) according to either of Claims 7 and 8, **characterized in that** the grinder (10) is in the form of a straight grinder.

12. Grinder (10) according to either of Claims 7 and 8, **characterized in that** the grinder (10) is in the form of an oscillating multi-cutter.

## Revendications

1. Dispositif de meulage (10), comprenant au moins une première partie de boîtier (12), dans lequel la première partie de boîtier (12) comprend une partie de boîtier de moteur (14) et une zone de poignée (16), comprenant au moins un porte-outil d'usinage (20) qui est prévu pour recevoir un outil d'usinage (21), la partie de boîtier de moteur (14) étant reliée au porte-outil d'usinage (20), comprenant au moins un dispositif d'éclairage (22) qui est prévu pour éclairer au moins un environnement (24) proche de l'outil, en particulier un champ de travail, le dispositif d'éclairage (22) sur la partie de boîtier de moteur (14) étant disposé sur un côté (26) tourné vers le porte-outil d'usinage (20),
**caractérisé en ce que** le dispositif d'éclairage (22) comprend au moins une source de lumière et au moins un guide d'ondes optiques (28), dans lequel la surface du guide d'ondes optiques (28) est configurée de façon à produire une sortie de lumière diffuse substantiellement homogène, dans lequel la surface du guide d'ondes optiques (28) est recouverte par endroits de sorte que la sortie de la lumière est inhibée.

2. Dispositif de meulage (10) selon la revendication 1, **caractérisé en ce que** le guide d'ondes optiques (28) est réalisé en forme d'agrafe ou fermé.

3. Dispositif de meulage (10) selon la revendication 1 ou 2, **caractérisé en ce que** la source de lumière présente au moins une LED.

4. Dispositif de meulage (10) selon l'une quelconque des revendications précédentes, **caractérisé en ce que** le dispositif d'éclairage (22) émet de la lumière, la lumière éclairant l'environnement (24) proche de l'outil selon un angle d'au moins 60°, en particulier de 120°, en particulier de 180° et de préférence de 270° .

5. Dispositif de meulage (10) selon l'une quelconque des revendications précédentes, **caractérisé en ce qu'**une étendue géométrique du dispositif d'éclairage (22) est définie par une largeur b_{Beleuchtung}, la largeur b_{Beleuchtung} étant comprise entre 1,5 et 12,0 mm, en particulier entre 2,0 et 8,0 mm, mais de préférence entre 3,0 et 6,0 mm.

6. Dispositif de meulage (10) selon l'une quelconque des revendications précédentes, **caractérisé en ce qu'**une hauteur h_{Licht} est définie comme une distance entre le centre de la largeur b_{Beleuchtung} du dispositif d'éclairage (22) et la face inférieure de l'outil d'usinage (21) et mesure entre 10 et 100 mm, en particulier entre 20 et 35 mm, mais de préférence 25 mm.

7. Dispositif de meulage (10) selon l'une quelconque des revendications précédentes, **caractérisé en ce que** le dispositif de meulage (10) est réalisé sous forme de dispositif de meulage alimenté par batterie.

8. Dispositif de meulage (10) selon l'une quelconque des revendications 1 à 6, **caractérisé en ce que** le dispositif de meulage (10) est réalisé sous forme de dispositif de meulage alimenté par secteur.

9. Dispositif de meulage (10) selon l'une quelconque des revendications 7 ou 8, **caractérisé en ce que** le dispositif de meulage (10) est réalisé sous forme de ponceuse excentrique.

10. Dispositif de meulage (10) selon l'une quelconque des revendications 7 ou 8, **caractérisé en ce que** le dispositif de meulage (10) est réalisé sous forme de meuleuse d'angle ou de tronçonneuse.

11. Dispositif de meulage (10) selon l'une quelconque des revendications 7 ou 8, **caractérisé en ce que** le dispositif de meulage (10) est réalisé sous forme de meuleuse droite.

12. Dispositif de meulage (10) selon l'une quelconque des revendications 7 ou 8, **caractérisé en ce que** le dispositif de meulage (10) est réalisé sous forme de dispositif multicoupe vibrant.
